# EUROPÄISCHE PATENTSCHRIFT

(11) **EP 1 036 903 B1**
(45) Veröffentlichungstag und Bekanntmachung des Hinweises auf die Patenterteilung: **18.01.2006**
(21) Anmeldenummer: 00102311.8
(22) Anmeldetag: 03.02.2000
(51) Int. Cl.: E05C 3/16

(54) **Verschluss für eine Klappe, Türe oder dgl.**
Closure for a wing, door or the like
Fermeture pour battant, porte ou similaire

(30) Priorität: 17.03.1999 DE 19911793
(43) Veröffentlichungstag der Anmeldung: 20.09.2000
(73) Patentinhaber: KARL SIMON GmbH & Co. KG, 78733 Aichhalden (DE)
(72) Erfinder: Bantle, Ulrich, 72186 Empfingen (DE); Köster, Walter, 27777 Ganderkesse (DE)
(74) Vertreter: Fleck, Hermann-Joseph

(56) Entgegenhaltungen:
- GB-A- 2 291 461
- US-A- 2 833 578
- US-A- 4 486 041
- US-A- 5 299 844

## Beschreibung

Die Erfindung betrifft einen Verschluss, bestehend aus einem Verriegelungsmechanismus mit Verriegelungselementen und einem Betätigungsmechanismus mit Betätigungselement für eine an einem Korpus, Rahmen oder dgl. angelenkte Klappe, Tür oder dgl., wobei an dem Korpus, Rahmen oder dgl. das Verriegelungselement fest angebracht ist und die Klappe, Tür oder dgl. das Betätigungselement trägt, wobei das Betätigungselement den Verriegelungsmechanismus so steuert, dass er beim Öffnen außer Eingriff und beim Schließen in Eingriff mit dem Verriegelungselement bringbar ist und wobei das Betätigungselement aus der Schließstellung in die Öffnungsstellung mittels einer Zugkraft verstellbar ist, die im Wesentlichen senkrecht zu der von der Klappe, Tür oder dgl. gebildeten Anschlussebene wirkt.

Ein Verschluss dieser Art ist durch die US-A 5,299,844 bekannt. Dabei ist die Schließstellung der Klappe, Tür oder dgl. nicht ausreichend gesichert und auch die Bedienung desselben ist nicht einfach, insbesondere bei Hängeschränken in Caravans, Wohnmobilen und dgl., da deren Verschlüsse oft nur über der Kopfhöhe des Benutzers zugänglich sind.

Ähnlich sind die Verhältnisse auch bei Verschlüssen, wie sie aus der US-A 2,833,578, der US-A 4,486,041 und der GB-A 2 291 461 bekannt sind und oft dennoch einen komplizierten Aufbau aufweisen.

Es ist Aufgabe der Erfindung, einen Verschluss der eingangs erwähnten Art zu schaffen, der einfach in der Bedienung ist und eine wesentlich sichere Verriegelung der Schließstellung bringt.

Diese Aufgabe wird nach der Erfindung dadurch gelöst, dass das Betätigungselement als bügel- oder U-förmiger Griff mit zwei zueinander parallelen Schenkeln und einem Griffteil ausgebildet ist, die an der Klappe, Tür oder dgl. verstellbar sind, dass wenigstens einer der Schenkel des Betätigungselementes an seinem freien Ende an eine Verbindungshülse angekoppelt ist, die durch einen Durchbruch der Klappe, Tür oder dgl. hindurchführt und auf der Rückseite der Klappe, Tür oder dgl. an ein Beschlagteil des Betätigungsmechanismus angekoppelt ist, und dass eine Befestigungsschraube, die durch die Verbindungshülse in der Klappe, Tür oder dgl. hindurch geschoben und in den Schenkel des Betätigungselementes eingeschraubt ist, den Schenkel mit dem Beschlagteil verbindet.

Der bügel- oder U-förmige Griff lässt sich bei der Verschlussbetätigung bequem fassen und die für die Betätigung des Verschlusses erforderliche Zugkraft wirkt in der Öffnungsrichtung der Klappe, Tür oder dgl., so dass sich ein haromischer und zwangsläufiger Bewegungsablauf beim Entriegeln des Verschlusses und Öffnen der Klappe, Tür oder dgl. ergibt. Der Griff bringt zudem ein gutes optisches Erscheinungsbild und erleichtert die Bedienung des Verschlusses.

Ist dabei vorgesehen, dass der zweite Schenkel des Betätigungselementes auf der Rückseite der Klappe, Tür oder dgl. an ein Beschlagteil angekoppelt und an diesem verstellbar gehalten ist, dann ist ein Verkanten des Griffes bei der Bedienung, d.h. beim Ausüben der für die Verstellung erforderlichen Zugkraft, verhindert.

Ein einfacher mechanischer Aufbau für einen Verschluß mit Griffbügel ergibt sich dann, wenn vorgesehen ist, dass wenigstens einer der Schenkel an einem Verriegelungshebel und/oder einem Führungshebel angeschlossen ist, dass der Verriegelungshebel und/oder der Führungshebel an einem Beschlagteil um eine Drehachse schwenkbar gelagert ist, dass die Drehachse parallel zur Scharnierachse der Klappe, Tür oder dgl. verläuft, und dass die Drehachse mittels des Verriegelungshebels und/oder des Führungshebels im Abstand zu dem Schenkel gehalten ist. Je größer die Beabstandung des Schenkels von der

Drehachse gewählt ist, desto mehr wird die Entriegelungsbewegung des Betätigungselementes an eine lineare Bewegung angenähert, so daß sich eine quasi senkrechte Bewegung ergibt.

Zur Befestigung des Griffbügels an der Klappe, Tür, etc. ist es vorgesehen, daß wenigstens einer der Schenkel des Betätigungselementes an seinem freien Ende an eine Verbindungshülse angekoppelt ist, die durch den Druchbruch der Klappe, Tür oder dergleichen hindurchführt und an der Klappen-, Türrückseite an ein Beschlagteil angekoppelt ist, und daß eine Befestigungsschraube, die durch die Verbindungshülse hindurch geschoben und in den Schenkel eingechraubt ist, den Schenkel mit dem Beschlagteil verbindet. Die Verbindungshülse kann auch zur Anpassung an unterschiedliche Dicken der Klappe/Tür eingesetzt werden, wozu unterschiedlich lange Verbindungshülsen Verwendung finden.

Eine bevorzugte Erfindungsausgestaltung zeichnet sich beispielsweise dadurch aus, daß das Verriegelungselement an dem Korpus, Rahmen und dergleichen als Verriegelungsbolzen ausgebildet ist, daß das Betätigungselement gegenüber der Klappe, Tür oder dergleichen verstellbar ist und auf der Innenseite derselben einen Verriegelungsmechanismus aus Verriegelungshebel und drehbar gelagerter Verriegelungsklaue steuert, wobei in der Öffnungsstellung des Verschlusses die Verriegelungsklaue in einer Aufnahmestellung zum Einführen des Verriegelungsbolzens gehalten ist und wobei in der Schließstellung die Verriegelungsklaue den Verriegelungsbolzen hintergreift und der von dem Betätigungselement verstellbare, abgefederte Verriegelungshebel die Verriegelungsklaue in der Schließstellung verriegelt.

Zum Öffnen der Klappe, Tür und dgl. braucht nur das Betätigungselement betätigt werden, um den Verriegelungshebel so weit zu bewegen, dass er die Verriegelung mit der Verriegelungsklaue aufhebt. Mit der Schwenkbewegung der Klappe, Tür und dergleichen, wird unter Verdrehung die Verriegelungsklaue der Verriegelungsbolzen freigegeben und die Klappe, Tür und dgl. kann ungehindert geöffnet werden. Dabei ist die Verriegelungsklaue so weit verschwenkt, dass sie ihre Aufnahmestellung einnimmt und in dieser gehalten wird, so dass beim Schließen der Klappe, Tür und dergleichen der Verriegelungsbolzen wieder in die Verriegelungsklaue eingeführt wird. Durch die Endschließbewegung der Klappe, Tür und dergleichen wird die Verriegelungsklaue durch den eingeführten Verriegelungsbolzen in die Schließstellung verdreht, so dass der abgefederte Verriegelungshebel die Verriegelung der Verriegelungsklaue übernehmen kann. Die Klappe, Tür und dergleichen ist daher in der Schließstellung eindeutig gesichert und kann nur durch Bedienen des Betätigungselementes entriegelt und geöffnet werden.

Nach einer Ausgestaltung wird die Bedienung des Verschlusses dadurch noch erleichtert, dass sich der Verriegelungshebel und/oder der Führungshebel über eine Druckfeder auf der Innenseite der Klappe, Tür und dergleichen abstützt und mit einem Verriegelungsansatz in den Schwenkbereich und aus dem Schwenkbereich der mit einem Verriegelungsabsatz versehenen Verriegelungsklaue bringbar ist.

Ist nach einer Weiterbildung vorgesehen, dass der Verriegelungshebel und die Verriegelungsklaue an einem auf der Innenseite der Klappe, Tür und dergleichen angebrachten Beschlagteil drehbar gelagert sind, wobei die Drehachsen parallel zueinander und parallel zur Anlenkachse der Klappe, Tür und dergleichen ausgerichtet sind, dann kann der Verriegelungsmechanismus als Einheit auf der Innenseite der Klappe, Tür und dergleichen angebracht und braucht nur noch mit dem Betätigungselement verbunden zu werden.

Nach dem Öffnen des Verschlusses kann die Verriegelungsklaue dadurch in der Aufnahmestellung für den Verriegelungsbolzen gehalten werden, dass die Verriegelungsklaue mittels einer Feder, die in einer Führungsaufnahme des Verriegelungshebels geführt ist, in der Öffnungsstellung des Verschlusses in der Aufnahmestellung für den Verriegelungsbolzen zurückgestellt und in dieser gehalten ist.

Dasselbe Ergebnis läßt sich auch dadurch erreichen, dass die Verriegelungsklaue in der Aufnahmestellung mittels Rastansatz in einer Rastaufanhme des Beschlagteils verrastet ist, wobei die Rastverbindung beim Schließen und Öffnen des Verschlusses aufgrund der Drehbewegung der Verriegelungsklaue herstell- und aufhebbar ist.

Der Verriegelungsmechanismus läßt sich nach einer Weiterbildung dadurch vereinfachen, daß der Verriegelungshebel und das Beschlagteil als einstückiges Kunststoffteil ausgebildet und gelenkig miteinander verbunden sind.

Ist nach einer Ausgestaltung vorgesehen, dass die Verstellbewegung des Betätigungselementes in beiden Verstellrichtungen durch Anschläge begrenzt ist, wobei die Druckfeder beim Loslassen des Betätigungselementes den Verriegelungshebel in Richtung der Schließstellung verstellt, dann werden beim Öffnen und Schließen der Klappe, Tür und dergleichen eine definierte Stellung für den Verriegelungshebel und die Verriegelungsklaue eingehalten.

Die Erfindung wird anhand von in den Zeichnungen dargestellten Ausführungsbeispielen näher erläutert. Es zeigen:
- Fig. 1: im Schnitt ein erstes Ausführungsbeispiel eines Verschlusses in der Schließstellung, bei dem die Verriegelungsklaue mittels Feder in der Aufnahmestellung für den Verriegelungsbolzen gehalten wird,
- Fig. 2: eine Draufsicht auf den Verschluß nach Fig. 1,
- Fig. 3: eine Ansicht des Verschlusses nach Fig. 1 auf die Innenseite der Klappe gesehen,
- Fig. 4: in verkleinertem Schnitt den Verschluß nach Fig. 1 an einem Hängeschränke mit hängender Klappe in der Verschlußstellung,
- Fig. 5: im Schnitt die Entriegelung der Verriegelungsklaue zu Beginn der Öffnungsbewegung,
- Fig. 6: im Schnitt die Zurückstellung der Verriegelungsklaue in die Aufnahmestellung für den Verriegelungsbolzen und
- Fig. 7: im Schnitt ein zweites Ausführungsbeispiel eines Verschlusses, bei dem die Verriegelungsklaue mittels zusätzlicher Rastverbindung in der Aufnahmestellung für den Verriegelungsbolzen gehalten wird.

Die Erfindung wird anhand von Ausführungsbeispielen erläutert, bei denen der Verschluß an einer hängend angelenkten Klappe 10 eines Hängeschrankes eingesetzt ist. Dabei bilden der untere Kantenbereich der Klappe 10 und der Korpus 20 des Hängeschrankes die der Anlenkseite gegenüberliegende Schließseite mit dem Verschluß.

An einem Randbereich 21 der Schranköffnung ist mit Befestigungsschrauben 25 auf der Stirnseite 22 ein Beschlagteil 24 befestigt, das den Verriegelungsbolzen 23 trägt, der parallel zur Anlenkachse 15 der Klappe 10 verläuft, wie die Fig. 4 bis 6 erkennen lassen. Die Klappe 10 trägt Durchbrüche 11, in denen ein U-förmiger Griff als Betätigungselement 36 mit seinen Seitenschenkeln verstellbar geführt ist und zwar im Wesentlichen senkrecht zur Klappenebene. Dabei weist ein Seitenschenkel des Betätigungselementes 36 eine Gewindeverbindung 37 mit Befestigungsschraube 35 auf, die einen Verriegelungshebel 32, der auf der Innenseite der Klappe 10 angeordnet ist, mit dem Betätigungselement 36 verbindet. Der andere Seitenschenkel des Betätigungselementes 36 ist, wie den Fig. 2 und 3 zu entnehmen ist, mittels Befestigungsschraube 53 mit einem Führungshebel 52 verbunden, der an einem auf der Innenseite der Klappe 10 angebrachten Beschlagteil 50 angelenkt ist, wie die Anlenkachse 51 andeutet. Das Beschlagteil 50 ist mit Befestigungsschrauben 54 mit der Klappe 10 verbunden. Dabei kann, wie bei der Befestigungsschraube 35 gezeigt ist, eine Verbindungshülse 34 verwendet werden, die die Verstellbewegung in Verbindung mit dem Verriegelungshebel 32 bzw. dem Führungshebel 52 in beiden Richtungen begrenzt.

Der Verriegelungshebel 32 ist an einem Beschlagteil 30 angelenkt, wie insbesondere den Fig. 1 und 3 zu entnehmen ist. Das Beschlagteil 30 ist mit den Befestigungsschrauben 46 an der Klappe 10 befestigt und weist Lagerböcke 40 auf, an denen die Verriegelungsklaue 42 mit dem Gelenkbolzen 41 drehbar gelagert ist. Der Gelenkbolzen 41 ist wie der Gelenkbolzen 31 des Verriegelungshebels 32 parallel zur Anlenkachse 15 der Klappe 10 ausgerichtet.

Die Verriegelungsklaue 42 hat eine Klauenaufnahme 43, in die der Verriegelungsbolzen 23 einführbar ist. Der Verriegelungshebel 32 ist mittels einer Druckfeder 33 an der Klappe 10 federnd abgestützt, so dass bei geöffneter Klappe 10 das Betätigungselement 36 in der eingeschobenen Endstellung, die der Schließ- und Verriegelungsstellung zugeordnet ist, gehalten ist.

Anhand der Fig. 4 bis 6 wird die Wirkungsweise des Verschlusses erläutert, wobei die Fig.4 die Schließstellung zeigt. Dabei ist die Verriegelungsklaue 42 so auf den Verriegelungsbolzen 23 aufgeschoben und verschwenkt, dass sie diesen hintergreift. Der Verriegelungshebel 32 ist durch die Druckfeder 33 so weit von der Klappe 10 weggeschwenkt, dass sein Verriegelungsansatz 39 im Eingriff mit dem Verriegelungsabsatz 44 der Verriegelungsklaue 42 ist und den Verschluß sichert. Anstatt des Verriegelungsansatzes 39 kann auch eine Aussparung in dem Verriegelungshebel 32 vorgesehen sein, in die der Verriegelungshebel 32 vorgesehen sein, in die der Verriegelungsansatz 44 eingreift.

Wird am Betätigungselement 36 gezogen, dann wird entgegen der Kraft der Druckfeder 33 der Verriegelungshebel 32 mit seinem Verriegelungsansatz 39 aus dem Schwenkbereich der Verriegelungsklaue 42 herausbewegt, wie Fig. 5 zeigt. Die Verriegelungsklaue 42 wird beim weiteren Öffnungsvorgang der Klappe 10 am Verriegelungsbolzen 23 verschwenkt, bis dieser aus der Klauenaufnahme 43 herausgleitet und die Verriegelungsklaue 42 ihre Aufnahmestellung für den Verriegelungsbolzen 23 einnimmt, wie Fig. 6 deutlich zeigt.

Wird die Klappe 10 wieder geschlossen, dann wird die Verriegelungsklaue 42 wieder auf den Verriegelungsbolzen 23 geführt und in die Schließstellung verdreht, wobei nach dem Loslassen des Betätigungselementes 36 die Druckfeder 33 die Verriegelung des Verschlusses sicherstellt.

Die Verriegelungsklaue 42 ist mit einer Feder 45 in einer Führungsaufnahme 38 des Verriegelungshebels 32 so geführt, dass in der Öffnungsstellung des Verschlusses die Verriegelungsklaue 42 in der Aufnahmestellung zum Einführen des Verriegelungsbolzens 23 gehalten ist. Damit ist der eindeutige Ablauf des Schließ- und Verriegelungsvorganges gewährleistet.

Wie am Ausführungsbeispiel nach Fig. 7 gezeigt ist, kann der Verriegelungshebel 32 einstückig mit dem Beschlagteil 30 als Kunststoffteil hergestellt sein, wobei ein Federabschnitt die Gelenkachse 31 bilden kann. Der Federabschnitt stellt die Verriegelung des Verschlusses sicher. Außerdem kann die Sicherung der Verriegelungsklaue 42 in der Aufnahmestellung für den Verriegelungsbolzen 23 mittels einer zusätzlichen Rastverbindung erreicht werden, die aus einem Rastansatz 46 und einer Rastaufnahme 47 besteht. In der Öffnungsstellung des Verschlusses ist der Rastansatz 46 der Verriegelungsklaue 42 in die Rastaufnahme 47 des Beschlagteils 30 im Bereich der Lagerböcke 40 eingerastet. Denkbar ist es auch, daß der Rastansatz 46 reibschlüssig in der Rastaufnahme 47 gehalten wird. Wird beim Schließen der Klappe 10 der Verriegelungsbolzen 23 in die Klauenaufnahme 43 eingeführt, dann wird in der Endphase der Schließbewegung der Klappe 10 die Verriegelungsklaue 42 durch den Verriegelungsbolzen 23 verdreht und die Rastverbindung aufgehoben. Der Verriegelungshebel 32 kann in der Endstellung die Verriegelungsklaue 42 verriegeln. Beim Öffnen der Klappe 10 wird die Verriegelung zwischen Verriegelungshebel 32 und Verriegelungsklaue 42 aufgehoben, die Verriegelungsklaue 42 in die Aufnahmestellung zurückgedreht, wobei die Rastverbindung zwischen der Verriegelungsklaue 42 und dem Beschlagteil 30 wieder hergestellt wird.

## Patentansprüche

1. Verschluss, bestehend aus einem Verriegelungsmechanismus mit Verriegelungselementen (23) und einem Betätigungsmechanismus mit Betätigungselement (36) für eine an einem Korpus (20), Rahmen oder dgl. angelenkte Klappe (10),Tür oder dgl., wobei an dem Korpus (20), Rahmen oder dgl. das Verriegelungselement (23) fest angebracht ist und die Klappe, Tür oder dgl. das Betätigungselement (36) trägt, wobei das Betätigungselement (36) den Verriegelungsmechanismus so steuert, dass er beim Öffnen außer Eingriff und beim Schließen in Eingriff mit dem Verriegelungselement (23) bringbar ist und wobei das Betätigungselement (36) aus der Schließstellung in die Öffnungsstellung mittels einer Zugkraft verstellbar ist, die im Wesentlichen senkrecht zu der von der Klappe (10), Tür oder dgl. gebildeten Anschlussebene wirkt,
**dadurch gekennzeichnet,**
**dass** das Betätigungselement (36) als bügel- oder U-förmiger Griff mit zwei zueinander parallelen Schenkeln und einem Griffteil ausgebildet ist, die an der Klappe (10), Tür oder dgl. verstellbar sind,
**dass** wenigstens einer der Schenkel des Betätigungselementes (36) an seinem freien Ende an eine Verbindungshülse (34) angekoppelt ist, die durch einen Durchbruch (11) der Klappe (10), Tür oder dgl. hindurchführt und auf der Rückseite der Klappe (10), Tür oder dgl. an ein Beschlagteil (30) des Betätigungsmechanismus angekoppelt ist, und
**dass** eine Befestigungsschraube (35), die durch die Verbindungshülse (34) in der Klappe (10), Tür oder dgl. hindurch geschoben und in den Schenkel des Betätigungselementes (36) eingeschraubt ist, den Schenkel mit dem Beschlagteil (30, 50) verbindet.

2. Verschluss nach Anspruch 1,
**dadurch gekennzeichnet,**
**dass** der zweite Schenkel des Betätigungselementes (36) auf der Rückseite der Klappe (10), Tür oder dgl. an ein Beschlagteil (50) angekoppelt und an diesem verstellbar gehalten ist.

3. Verschluss nach Anspruch 1 und 2,
**dadurch gekennzeichnet,**
**dass** wenigstens einer der Schenkel an einem Verriegelungshebel (32) und/oder einem Führungshebel (52) angeschlossen ist,
**dass** der Verriegelungshebel (32) und/oder der Führungshebel (52) an einem Beschlagteil (30, 50) um eine Drehachse (31) schwenkbar gelagert ist,
**dass** die Drehachse parallel zur Scharnierachse der Klappe (10), Tür oder dgl. verläuft, und
**dass** die Drehachse (31) mittels des Verriegelungshebels (32) und/oder des Führungshebels (52) im Abstand zu dem Schenkel gehalten ist.

4. Verschluss nach einem der Ansprüche 1 bis 3,
**dadurch gekennzeichnet,**
**dass** das Verriegelungselement (23) an dem Korpus, Rahmen und dgl. (20) als Verriegelungsbolzen ausgebildet ist, und
**dass** das Betätigungselement (36) gegenüber der Klappe (10), Tür oder dgl. verstellbar ist und auf der Innenseite derselben einen Verriegelungsmechanismus aus Verriegelungshebel (32) und drehbar gelagerter Verriegelungsklaue (42) steuert, wobei in der Öffnungsstellung des Verschlusses die Verriegelungsklaue (42) in einer Aufnahmestellung zum Einführen des Verriegelungsbolzens (23) gehalten ist und wobei in der Schließstellung die Verriegelungsklaue (42) den Verriegelungsbolzen (23) hintergreift und der von dem Betätigungselement (36) verstellbare, abgefederte Verriegelungshebel (32) die Verriegelungsklaue (42) in der Schließstellung verriegelt.

5. Verschluss nach einem der Ansprüche 1 bis 4,
**dadurch gekennzeichnet,**
**dass** sich der Verriegelungshebel (32) und/oder der Führungshebel (52) über eine Druckfeder (33) auf der Innenseite der Klappe, Tür und dgl. (10) abstützt und mit einem Verriegelungsansatz (44) in den Schwenkbereich und aus dem Schwenkbereich der mit einem Verriegelungsabsatz (39) versehenen Verriegelungsklaue (42) bringbar ist.

6. Verschluss nach einem der Ansprüche 4 oder 5,
**dadurch gekennzeichnet,**
**dass** der Verriegelungshebel (32) und die Verriegelungsklaue (42) an einem auf der Innenseite der Klappe (10), Tür und dgl. angebrachten Beschlagteil (30) drehbar gelagert sind, wobei die Drehachsen (31, 41) parallel zueinander und parallel zur Anlenkachse (15) der Klappe, Tür und dgl. (10) ausgerichtet sind.

7. Verschluss nach einem der Ansprüche 4 bis 6,
**dadurch gekennzeichnet,**
**dass** die Verriegelungsklaue (42) mittels einer Feder (45) in der Öffnungsstellung des Verschlusses in der Aufnahmestellung für den Verriegelungsbolzen (23) zurückgestellt und in dieser gehalten ist.

8. Verschluss nach einem der Ansprüche 4 bis 7,
**dadurch gekennzeichnet,**
**dass** der Verriegelungshebel (32) und das Beschlagteil (30) als einstückiges Kunststoffteil ausgebildet und miteinander verbunden sind.

9. Verschluss nach einem der Ansprüche 4 bis 8,
**dadurch gekennzeichnet,**
**dass** die Verriegelungsklaue (42) in der Aufnahmestellung mittels Rastansatz (46) in einer Rastaufnahme (46) des Beschlagteils (30) verrastet ist, wobei die Rastverbindung beim Schließen und Öffnen des Verschlusses aufgrund der Drehbewegung der Verriegelungsklaue (42) herstell- und aufhebbar ist.

10. Verschluss nach einem der Ansprüche 4 bis 9,
**dadurch gekennzeichnet,**
**dass** die Verstellbewegung des Betätigungselementes (36) in beiden Verstellrichtungen durch Anschläge begrenzt ist, wobei die Druckfeder (33) beim Loslassen des Betätigungselementes (36) den Verriegelungshebel (32) in Richtung der Schließstellung verstellt.

## Claims

1. Closure consisting of a locking mechanism having a locking element (23) and of an actuating mechanism having an actuating element (36) for a leaf (10), door or the like which is hinged on a body (20), frame or the like, the locking element (23) being fixedly attached to the body (20), frame or the like and the leaf, door for the like bearing the actuating element (36), the actuating element (36) controlling the locking mechanism in such a way that the said locking mechanism can be disengaged from the locking element (23) during opening and engaged therewith during closing, and the actuating element (36) being able to be moved from the closed position into the open position by means of a pulling force which acts substantially perpendicularly to the connecting plane formed by the leaf (10), door or the like, **characterized in that** the actuating element (36) is designed as a bow-shaped or U-shaped handle having two mutually parallel legs and a handle part which are arranged displaceably on the leaf (10), door or the like, **in that** at least one of the legs of the actuating element (36) is coupled at its free end to a connecting sleeve (34), which is passed through an opening (11) in the leaf (10), door or the like and is coupled at the rear of the leaf (10), door or the like to a fitting (30) of the actuating mechanism, and **in that** a fastening screw (35), which is pushed through the connecting sleeve (34) in the leaf (10), door or the like and screwed into the leg of the actuating element (36), connects the leg to the fitting (30, 50).

2. Closure according to Claim 1, **characterized in that** the second leg of the actuating element (36) is coupled to and held displaceably on a fitting (50), at the rear of the leaf (10), door or the like.

3. Closure according to Claims 1 and 2, **characterized in that** at least one of the legs is connected to a locking lever (32) and/or a guide lever (52), **in that** the locking lever (32) and/or the guide lever (52) are or is mounted on a fitting (30, 50) so as to be able to pivot about a pivot pin (31), **in that** the pivot pin extends parallel to the hinge pin of the leaf (10), door or the like, and **in that** the pivot pin (31) is held at a distance from the leg by means of the locking lever (32) and/or the guide lever (52).

4. Closure according to one of Claims 1 to 3, **characterized in that** the locking element (23) on the body (20), frame or the like is designed as a locking bolt, and **in that** the actuating element (36) is displaceable with respect to the leaf (10), door or the like and, on the inside thereof, controls a locking mechanism composed of a locking lever (32) and of a rotatably mounted locking claw (42), the locking claw (42) being held in a receiving position for the insertion of the locking bolt (23) when the closure is in the open position and the locking claw (42) engaging behind the locking bolt (23) when the closure is in the closed position, and the spring-mounted locking lever (32), which can be displaced by the actuating element (36), locking the locking claw (42) in the closed position.

5. Closure according to one of Claims 1 to 4, **characterized in that** the locking lever (32) and/or the guide lever (52) are or is supported on the inside of the leaf (10), door or the like via a compression spring (33) and can be moved by way of a locking projection (44) into the pivoting region and out of the pivoting region of the locking claw (42), which is provided with a locking shoulder (39).

6. Closure according to either of Claims 4 and 5, **characterized in that** the locking lever (32) and the locking claw (42) are mounted rotatably on a fitting (30) attached to the inside of the leaf (10), door or the like, the pivot pins (31, 41) being oriented parallel to one another and parallel to the hinge pin (15) of the leaf (10), door or the like.

7. Closure according to one of Claims 4 to 6, **characterized in that**, when the closure is in the open position, the locking claw (42) can be restored to and maintained in the receiving position for the locking bolt (23) by means of a spring (45).

8. Closure according to one of Claims 4 to 7, **characterized in that** the locking lever (32) and the fitting (30) are formed as a one-piece plastic part and connected to one another.

9. Closure according to one of Claims 4 to 8, **characterized in that** in the receiving position the locking claw (42) is latched into a latching seat (46) of the fitting (30) by means of a latching projection (46), it being possible for the latching connection to be produced and released during the closing and opening of the closure by virtue of the rotary movement of the locking claw (42).

10. Closure according to one of Claims 4 to 9, **characterized in that** the displacement of the actuating element (36) in both directions of movement is limited by stops, the compression spring (33) moving the locking lever (32) towards the closed position when the actuating element (36) is released.

## Revendications

1. Fermeture constituée d'un mécanisme de verrouillage qui comprend un élément de verrouillage (23) et d'un mécanisme d'actionnement qui comprend un élément d'actionnement (36), destinée à un battant (10), une porte ou similaires articulés à un corps (20), un châssis ou similaires, dans laquelle l'élément de verrouillage (23) est monté fixement sur le corps (20), le châssis ou similaires et le battant, la porte ou similaires portent l'élément d'actionnement (36), dans laquelle l'élément d'actionnement (36) commande le mécanisme de verrouillage de manière à pouvoir être dégagé de l'élément de verrouillage (23) lors de l'ouverture et pouvoir y être engagé lors de la fermeture et dans laquelle l'élément d'actionnement (36) peut être déplacé depuis la position de fermeture jusque dans la position d'ouverture en exerçant une force de traction essentiellement perpendiculaire au plan de connexion formé par le battant (10), la porte ou similaires,
**caractérisée en ce que**
l'élément d'actionnement (36) est configuré comme poignée en forme d'étrier ou de U qui présente deux branches parallèles l'une à l'autre et une partie de saisie et qui peut être déplacée sur le battant (10), la porte ou similaires,
**en ce que** l'extrémité libre d'au moins l'une des branches de l'élément d'actionnement (36) est accouplée à une douille de liaison (34) qui traverse le battant (10), la porte ou similaires par une perforation (11) et qui, au dos du battant (10), de la porte ou similaires, est accouplée à une partie de ferrure (30) du mécanisme d'actionnement et
**en ce qu'**une vis de fixation (35) glissée par l'intermédiaire de la douille de liaison (34) dans le battant (10), la porte ou similaires et vissée dans les branches de l'élément d'actionnement (36) relie ces branches à la partie de ferrure (30, 50).

2. Fermeture selon la revendication 1, **caractérisée en ce que** sur le dos du battant (10), de la porte ou similaires, la deuxième branche de l'élément d'actionnement (36) est accouplée à une partie de ferrure (50) et est maintenue à déplacement sur celle-ci.

3. Fermeture selon les revendications 1 ou 2,
**caractérisée**
**en ce qu'**au moins l'une des branches est connectée à un levier de verrouillage (32) et/ou à un levier de guidage (52),
**en ce que** le levier de verrouillage (32) et/ou le levier de guidage (52) sont montés sur une partie de ferrure (30, 50) de manière à pouvoir pivoter autour d'un axe de rotation (31),
**en ce que** l'axe de rotation est parallèle à l'axe des charnières du battant (10), de la porte ou similaires et
**en ce que** l'axe de rotation (31) est maintenu à distance de la branche au moyen du levier de verrouillage (32) et/ou du levier de guidage (52).

4. Fermeture selon l'une des revendications 1 à 3,
**caractérisée**
**en ce que** l'élément de verrouillage (23) situé sur le corps, le châssis ou similaires (20) est configuré comme goujon de verrouillage et
**en ce que** l'élément d'actionnement (36) peut être déplacé par rapport au battant (10), à la porte ou similaires et commande sur le côté intérieur de ces derniers un mécanisme de verrouillage constitué d'un levier de verrouillage (32) et d'une griffe de verrouillage (42) montée à rotation, mécanisme dans lequel, lorsque la fermeture est en position d'ouverture, la griffe de verrouillage (42) est maintenue en position de réception pour l'introduction du goujon de verrouillage (23) et dans lequel, en position de fermeture, la griffe de verrouillage (42) maintient le goujon de verrouillage (23) par l'arrière tandis que le levier de verrouillage (32) équipé d'une suspension et qui peut être déplacé par l'élément d'actionnement (36) verrouille la griffe de verrouillage (42) en position de fermeture.

5. Fermeture selon l'une des revendications 1 à 4, **caractérisée en ce que** le levier de verrouillage (32) et/ou le levier de guidage (52) prennent appui sur le côté intérieur du battant, de la porte ou similaires (10) au moyen d'un ressort de compression (33) et, au moyen d'une saillie de verrouillage (44), peuvent être placés dans la zone de pivotement ou de la griffe de verrouillage (42) munie d'une saillie de verrouillage (39) ou en être retirés.

6. Fermeture selon l'une des revendications 4 ou 5, **caractérisée en ce que** le levier de verrouillage (32) et la griffe de verrouillage (42) sont montés à rotation sur une partie de ferrure (30) montée sur le côté intérieur du battant (10), de la porte ou similaires, les axes de rotation (31, 41) étant parallèles l'un à l'autre et à l'axe d'articulation (15) du battant, de la porte ou similaires (10).

7. Fermeture selon l'une des revendications 4 à 6, **caractérisée en ce que**, lorsque la fermeture est en position ouverte, la griffe de verrouillage (42) est replacée au moyen d'un ressort (45) dans la position de réception du goujon de verrouillage (23) et est maintenue dans cette position.

8. Fermeture selon l'une des revendications 4 à 7, **caractérisée en ce que** le levier de verrouillage (32) et la partie de ferrure (30) sont configurés comme pièce de matière plastique d'un seul tenant et sont reliés l'un à l'autre.

9. Fermeture selon l'une des revendications 4 à 8, **caractérisée en ce qu'**en position de réception, la griffe de verrouillage (42) est enclenchée au moyen d'une saillie d'encliquetage (46) dans un logement d'encliquetage (46) de la partie de ferrure (30), la liaison d'encliquetage pouvant être établie et libérée par la rotation de la griffe de verrouillage (42) quand on ferme ou quand on ouvre la fermeture.

10. Fermeture selon l'une des revendications 4 à 9, **caractérisée en ce que** des butées limitent le déplacement de l'élément d'actionnement (36) dans les deux sens de déplacement, le ressort de compression (33) déplaçant le levier de verrouillage (32) vers la position de fermeture lorsque l'élément d'actionnement (36) est relâché.
